# EUROPÄISCHE PATENTSCHRIFT

(11) **EP 1 841 286 B1**
(45) Veröffentlichungstag und Bekanntmachung des Hinweises auf die Patenterteilung: **25.06.2014**
(21) Anmeldenummer: 07103465.6
(22) Anmeldetag: 05.03.2007
(51) Int. Cl.: H04R 25/00

(54) **Hörhilfegerät mit adaptiven Startwerten von Parametern**
Hearing aid with adaptive starting values of parameters
Prothèse auditive dotée de valeurs de départ de paramètres adaptatives

(30) Priorität: 31.03.2006 DE 102006015450
(43) Veröffentlichungstag der Anmeldung: 03.10.2007
(73) Patentinhaber: Siemens Audiologische Technik GmbH, 91058 Erlangen (DE)
(72) Erfinder: Giesner, Arthur, 91056 Erlangen (DE); Hamacher, Volkmar, Dr., 91077 Neunkirchen am Brand (DE)
(74) Vertreter: Maier, Daniel Oliver

(56) Entgegenhaltungen:
- EP-A1- 1 367 857

## Beschreibung

Die Erfindung betrifft ein Verfahren gemäß Anspruch 1.

Bei einem Hörhilfegerät wird mittels eines Eingangswandlers ein Eingangssignal aufgenommen und in ein elektrisches Eingangssignal überführt. Üblicherweise dient als Eingangswandler wenigstens ein Mikrofon, welches ein akustisches Eingangssignal aufnimmt. Moderne Hörhilfegeräte umfassen häufig ein Mikrofonsystem mit mehreren Mikrofonen, um einen von der Einfallsrichtung akustischer Signale abhängigen Empfang, eine Richtcharakteristik, zu erreichen. Die Eingangswandler können jedoch auch eine Telefonspule oder eine Antenne umfassen zur Aufnahme elektromagnetischer Eingangssignale. Die durch den Eingangswandler in elektrische Eingangssignale gewandelten Eingangssignale werden zur Weiterverarbeitung und Verstärkung einer Signalverarbeitungseinheit zugeführt. Die Weiterverarbeitung und Verstärkung erfolgt zum Ausgleich des individuellen Hörverlustes eines Hörhilfegeräteträgers in der Regel in Abhängigkeit der Signalfrequenz. Die Signalverarbeitungseinheit gibt ein elektrisches Ausgangssignal ab, welches über einen Ausgangswandler dem Gehör des Hörhilfegeräteträgers zugeführt wird, so dass dieser das Ausgangssignal als akustisches Signal wahrnimmt. Als Ausgangswandler werden üblicherweise Hörer verwendet, die ein akustisches Ausgangssignal erzeugen. Es sind jedoch auch Ausgangswandler zur Erzeugung mechanischer Schwingungen bekannt, die direkt bestimmte Teile des Gehörs, wie beispielsweise die Gehörknöchelchen zu Schwingungen anregen. Weiterhin sind Ausgangswandler bekannt, die direkt Nervenzellen des Gehörs stimulieren.

Bei Hörhilfegeräten können gewöhnlich die Signalverarbeitung betreffende Parameter durch den Hörhilfegeräteträger eingestellt werden. Ein derartiger Parameter ist beispielsweise die Lautstärkeeinstellung. Bei modernen Hörhilfegeräten werden die eingestellten Werte der betreffenden Parameter üblicher Weise in digitaler Form in einem Speicher hinterlegt. Die Einstellung erfolgt dabei durch den Benutzer entweder durch direkt an dem Hörhilfegerät angebrachte Bedienelemente oder mittels einer Fernbedienung für das betreffende Hörhilfegerät. Ferner können Parameter auch infolge einer Signalanalyse automatisch eingestellt werden, z.B. infolge einer Analyse des akustischen Eingangssignals zur Bestimmung der Hörsituation, in der sich das Hörhilfegerät gerade befindet. Derartige Hörsituationen sind beispielsweise "Ruhige Umgebung", "Gespräch in Störlärm", "Fahrt im Auto" etc.

Das zentrale Bauelement der Signalverarbeitungseinheit eines modernen Hörhilfegerätes ist ein digitaler Signalprozessor (DSP). Dieser kann freiprogrammierbar, festverdrahtet oder in einer Mischform ausgeführt sein. Die Werte einstellbarer Parameter, die die Signalverarbeitung beeinflussen, müssen nach dem Einschalten zunächst aus einem Speicher ausgelesen und in den digitalen Signalprozessor übertragen werden.

Während der Anpassung eines Hörhilfegerätes an den individuellen Hörverlust eines Hörhilfegeräteträgers werden neben Parametern, die der Hörhilfegeräteträger während des normalen Betriebs des Hörhilfegerätes nicht mehr verändern kann, auch Standard-Einstellungen für die vom Hörhilfegeräteträger einstellbaren Parameter festgelegt. Weiterhin wird festgelegt, in welchem Hörprogramm das Hörhilfegerät standardmäßig nach dem Einschalten betrieben wird. Die auf diese Weise einmal festgelegten Standard-Einstellungen für den jeweiligen Hörhilfegeräteträger werden dann automatisch nach jedem Einschalten des Hörhilfegerätes eingestellt, das heißt, aus einem nichtflüchtigen Speicher ausgelesen und in den digitalen Signalprozessor übertragen.

Eines der häufigsten Probleme von Hörhilfegeräteträgern ist eine falsche Lautstärkeeinstellung des Hörhilfegerätes für die individuellen Alltagshörsituationen. Der Hauptgrund hierfür ist, dass das Hörhilfegerät beim Akustiker in künstlichen Hörsituationen angepasst wird, die bzgl. Schallarten und Pegeln meist von den maßgeblichen individuellen Hörsituationen abweichen. Dies lässt sich durch Lautstärkesteller, die direkt am Hörhilfegerät oder einer Fernbedienung angeordnet sein können, korrigieren. Jedoch verlieren die korrigierten Einstellungen bei digitalen Hörhilfegeräten mit Endlosstellern zum Einstellen des oder der Parameter nach dem Ausschalten ihren aktuellen Wert und werden beim erneuten Einschalten auf den bei der Anpassung eingestellten Startwert gesetzt. Weicht dieser von dem bevorzugten Wert ab, so muss er nachgestellt werden. Dies erfordert einen erneuten Gang zum Akustiker und ist daher lästig für den Hörhilfegeräteträger. Zudem muss dieser sich die entsprechenden Korrektur-Einstellungen merken, was vor allem dann problematisch ist, wenn bei einem Hörhilfegerät mit mehreren Hörprogrammen zur Anpassung der Signalverarbeitung an unterschiedliche Hörsituationen in unterschiedlichen Hörprogrammen unterschiedliche Einstellungen für einen bestimmten Parameter angeboten werden.

Aus der Patentschrift US 5,604,812 ist ein programmierbares Hörgerät bekannt, das automatisch an unterschiedliche Hörumgebungen adaptierbar ist. Zur kontinuierlichen, automatischen und selbstständigen Anpassung seiner Übertragungscharakteristika umfasst das Hörgerät neben Mikrofon, Hörer und Verstärker-/Übertragungsteil einen ersten Datenspeicher, in dem audiometrische Daten speicherbar sind, einen zweiten Datenspeicher, in dem Hörgerätekenndaten speicherbar sind, einen dritten Datenspeicher, in dem Algorithmen speicherbar sind, eine Signalanalyseeinheit, die in Abhängigkeit von die jeweilige Umgebungssituation kennzeichnenden Eingangsgrößen Steuersignale bestimmt, sowie eine Datenverarbeitungseinheit, wobei die Datenverarbeitungseinheit aus den Daten der Datenspeicher und aus den Steuersignalen der Signalanalyseeinheit Hörgeräteeinstelldaten für das Verstärker-/Übertragungsteil bereitstellt, so dass dessen Übertragungscharakteristika automatisch aus den bearbeiteten audiometrischen Daten, Hörgerätekenndaten, vorgebbaren Algorithmen und den die jeweilige Umgebungssituation kennzeichnenden Eingangsgrößen bestimmbar sind.

Aus der Druckschrift EP 0 335 542 A2 ist ein Hörgerät mit der Möglichkeit zur Datenaufzeichnung bekannt. Die aufgezeichneten Daten umfassen Informationen bzgl. der Häufigkeit, mit der zwischen einzelnen Hörprogrammen umgeschaltet wird, und der Zeitdauer, für die die einzelnen Hörprogramme aktiv geschaltet sind. Die aufgezeichneten Daten werden bei einem Hörgeräte- Akustiker ausgelesen, ausgewertet und zur Neueinstellung der Hörprogramme herangezogen.

Aus der Druckschrift WO 2004/056154 A2 ist eine Methode zur Auswahl eines geeigneten Hörprogramms bei einem Multi-Programm-Hörhilfegerät bekannt. Dabei kann die Auswahl eines geeigneten Hörprogramms auch unter Berücksichtigung manueller Benutzereingaben erfolgen. Beispielsweise wird die einem Hörprogramm zugeordnete Lautstärke-Einstellung jedes Mal um ein dB erhöht, wenn der Benutzer beim Betrieb dieses Hörprogramms die Lautstärke manuell um einen beliebigen Wert erhöht.

Aus der Druckschrift US 2005/0129262 A1 geht ein programmierbares Hörgerät mit trainierbarer automatischer Adaption an unterschiedliche Hörsituationen hervor. Dabei kann in einem bestimmten Betriebsmodus eine automatische Anpassung der für unterschiedliche Hörsituationen vorhandenen Parametersätze erfolgen. Die Anpassung erfolgt in Abhängigkeit der Häufigkeit der für einen bestimmten Parameter von einem Benutzer manuell vorgenommenen Änderungen.

Aus der EP 1 367 857 A1 ist eine Methode zur Erfassung und Speicherung von Erngangssignaldaten in ein Hörgerät in Kombination mit Werten für eine oder mehrere Variablen, die die Signalverarbeitung im Hörgerät beeinflussen, bekannt. Die Variablen können logische Zustände, Zustände von durch einen Benutzer beeinflussbaren Bedienelementen oder Werte von Parametern bestimmter Signalverarbeitungsalgorithmen umfassen. Durch Auswertung der aufgezeichneten Daten kann das Verhalten des betreffenden Hörhilfegerätes optimiert werden.

Aufgabe der vorliegenden Erfindung ist es, die Feinanpassung eines Hörhilfegerätes an die individuellen Hörumgebungen eines Benutzers zu vereinfachen und zu verbessern.

Diese Aufgabe wird gelöst durch ein Verfahren zum Betrieb eines am oder im Ohr eines Hörhilfegeräteträgers tragbares Hörhilfegerät mit den Merkmalen gemäß Patentanspruch 1. Ferner wird die Aufgabe gelöst durch ein am oder im Ohr eines Hörhilfegeräteträgers tragbares Hörhilfegerät mit den Merkmalen gemäß Patentanspruch 17.

Nach dem Einschalten des Hörhilfegerätes oder noch dem Umschalten des Hörhilfegerätes von einem ersten Betriebsmodus (z.B. erstes Hörprogramm) in einen zweiten Betriebsmodus (z.B. zweites Hörprogramm) müssen für die während des Betriebs des Hörhilfegerätes veränderbaren Werte von Parametern, die beispielsweise die Lautstärkeneinstellung oder den Klang betreffen, Startwerte eingestellt werden. Diese Startwerte werden gewöhnlich bei der Programmierung des Hörhilfegerätes eingestellt und in einem nichtflüchtigen Speicher des Hörhilfegerätes gespeichert. Es ist bekannt, dass nach jedem Ein- oder Umschalten des Hörhilfegerätes auf diese Startwerte zurückgegriffen wird. Ferner besteht die Möglichkeit, dass die zuletzt vor dem Ausschalten bzw. vor dem Umschalten in einen anderen Betriebsmodus eingestellten Werte als neue Startwerte gespeichert werden, die dann automatisch wieder eingestellt werden, wenn das Hörhilfegerät wieder eingeschaltet bzw. wieder in den betreffenden Betriebsmodus überführt wird.

Die Grundidee der Erfindung beruht darauf, dass beim Einschalten des Hörhilfegerätes oder beim Umschalten des Hörhil-in einen bestimmten Betriebsmodus weder der vor dem Ausschalten bzw. vor dem Wechsel in einen anderen Betriebsmodus zuletzt gültige Werte des Parameters noch der Eingangs bei der Programmierung auf das Hörhilfegerät übertragene Wert des Parameters eingestellt wird. Vielmehr wird aus den während des Betriebes des Hörhilfegerätes stattfindenden Veränderungen des Wertes des Parameters ein neuer Startwert ermittelt und gespeichert, der dann nach dem Ein- bzw. Umschalten automatisch eingestellt wird.

Dies hat den Vorteil, dass mit der Zeit eine automatische Feinanpassung des Hörhilfegerätes stattfindet. Die Startwerte des betreffenden Parameters beim Ein- oder Umschalten nähern sich mehr und mehr den Gewohnheiten, Vorlieben und bevorzugten Hörumgebungen des Benutzers an. Zum Beispiel werden Werte, die aus Einstellungen hervorgehen, die der Benutzer während des Betriebes vornimmt, z.B. eine Erhöhung der Lautstärke, nicht direkt als neue "Startwerte" übernommen. Vielmehr werden weitere "Parameter", wie etwa die Höhe der vorgenommenen Veränderung, um von der alten Einstellung zu der neuen zu gelangen, die Zeitdauer, für die die neue Einstellung beibehalten wird, oder die Häufigkeit, mit der der betreffende Parameter verändert wird, bei der Ermittlung eines neuen Startwertes für den betreffenden Parameter mit berücksichtigt.

Die Werte der Ermittelten Parameter werden vorteilhaft in einem nichtflüchtigen Speicher hinterlegt, der die gespeicherten Werte auch bei einer Unterbrechung der Spannungsversorgung, beispielsweise in ausgeschaltetem Zustand des Hörhilfegerätes, beibehält. Vorzugsweise ist der Speicher als EEPROM ausgeführt. Dabei können die aktuellen Startwerte der Parameter entweder sofort nach jeder Änderung in dem Speicher hinterlegt werden. Alternativ kann das Hörhilfegerät nach der Betätigung eines Bedienelements zum Ausschalten des Hörhilfegerätes auch zunächst in einen Ausschaltmodus überführt werden, in dem die aktuellen Werte in den betreffenden Speicher geschrieben werden, bevor die Spannungsversorgung unterbrochen wird.

Bei einer bevorzugten Ausführungsform der Erfindung kann durch Programmierung des betreffenden Hörhilfegerätes festgelegt werden, für welche der von dem Hörhilfegeräteträger oder automatisch einstellbaren Parameter die vor dem Ausschalten eingestellten Werte nach dem Wiedereinschalten erneut gültig sein sollen, für welche Parameter nach dem Wiedereinschalten eine Standardeinstellung gewählt wird und für welche Parameter eine oben beschriebene, automatische Anpassung des Startwerts erfolgt. Z. B. kann so bei einem Hörhilfegerät gemäß der Erfindung festgelegt werden, dass dieses nach dem Einschalten zunächst stets in dem Hörprogramm mit der Programmnummer 1 betrieben wird, wobei jedoch bei der Lautstärkeeinstellung automatisch der vor dem Ausschalten als aktueller Startwert berechnete Wert eingestellt wird.

Eine Feinanpassung von Startwerten für bestimmte Parameter gemäß der Erfindung kann sowohl bei Parametern erfolgen, die der Benutzer während des Betriebs durch Betätigung von Bedienelementen verändern kann, als auch bei Parametern, die automatisch aufgrund von Signalanalysen durch das Hörhilfegerät verändert werden.

Die Berechnung eines neuen Startwertes für den betreffenden Parameter erfolgt gemäß einer vorbestimmten Funktion, wobei es für diese Funktion selbst viele unterschiedliche Ansatzmöglichkeiten gibt. So kann durch die Funktion beispielsweise eine lineare Mittelung oder eine rekursive Mittelung der zuletzt für den jeweiligen Parameter eingestellten Werte festgelegt werden. Gemäß dieser Funktion werden dann während des Betriebs des Hörhilfegerätes neue Startwerte für den betreffenden Parameter generiert, die hier als "Speicherwerte" bezeichnet werden, wobei der zuletzt vor dem Aus- bzw. Umschalten berechnete Speicherwert als neuer Startwert im Hörhilfegerät gespeichert wird.

In die Funktion zur Bestimmung neuer Speicherwerte geht - neben dem Startwert und der Zeitdauer, für die der aktuelle Wert des Parameters eingestellt ist - vorzugsweise noch wenigstens ein zuvor eingestellter Wert des Parameters oder wenigstens ein zuvor bestimmter Speicherwert ein.

Vorzugsweise wird ein neuer Speicherwert und damit letztendlich ein neuer Startwert mittels einer Mittelungsprozedur bestimmt. Beispielsweise kommen eine rekursive Mittelung oder eine lineare Mittelung in Betracht.

Vorteilhaft wird ein neuer Speicherwert jeweils in festgelegten zeitlichen Intervallen oder nach jeder Veränderung des Wertes des Parameters bestimmt.

Vorteilhaft wird ferner der aktuelle Speicherwert in festgelegten Zeitintervallen in der Speichereinrichtung als neuer Startwert gespeichert. Der aktuelle Speicherwert kann aber auch für den aktuellen Betriebsmodus unmittelbar vor dem Umschalten in einen anderen Betriebsmodus oder vor dem Ausschalten des Hörhilfegerätes als neuer Startwert für den aktuellen Betriebsmodus in der Speichereinrichtung als neuer Startwert gespeichert werden.

Gemäß einer bevorzugten Ausführungsform können für unterschiedliche Betriebsmodi unterschiedliche Werte für einen Parameter einstellbar und unterschiedliche Startwerte speicherbar sein.

Ferner ist es möglich, dass mehrere unterschiedliche Betriebsmodi zu einer Betriebsmodus-Klasse zusammengefasst werden und für unterschiedliche Betriebsmodus-Klassen unterschiedliche Startwerte speicherbar sind.

Vorteilhaft ist für den Wert des Parameters ein bestimmter Wertebereich festgelegt und der Wertebereich des neuen Startwertes wird auf einen Wertebereich eingeschränkt, der kleiner als der für den Wert des Parameters festgelegte Wertebereich ist. Dabei können für unterschiedliche Betriebsmodi unterschiedliche Wertebereiche für den Startwert eines Parameters festlegbar sein.

Die Erfindung wird nachfolgend anhand eines Ausführungsbeispiels näher erläutert. Dabei zeigt Figur 1 ein Hörhilfegerät gemäß der Erfindung im Blockschaltbild.

Figur 2 zeigt den zeitlichen Verlauf neuer Startwerte für die Lautstärkeeinstellung.

Bei dem Hörhilfegerät gemäß Figur 1 ist zur Aufnahme eines akustischen Eingangssignals und Wandlung des akustischen Eingangssignals in ein elektrisches Eingangssignal ein Mikrofon 1 vorhanden. Das elektrische Eingangssignal ist zur Weiterverarbeitung und frequenzabhängigen Verstärkung einer Signalverarbeitungseinheit 2 zugeführt. Das weiterverarbeitete und verstärkt Signal wird schließlich durch einen Hörer 3 in ein akustisches Signal gewandelt und dem Gehör eines Hörhilfegeräteträgers zugeführt. Zur Spannungsversorgung des Hörhilfegerätes ist eine Batterie 5 vorhanden, die über einen Ein- und Ausschalter 6 mit den unterschiedlichen elektronischen Hörhilfegeräte-Komponenten verbunden ist.

Die Signalverarbeitung in der Signalverarbeitungseinheit 2 des Hörhilfegerätes ist mittels einer Steuereinheit 7 an unterschiedliche Hörumgebungen und Hörhilfegeräteträger-Präferenzen anpassbar. Dabei können die Signalverarbeitung betreffende Parameter auch automatisch durch die Steuereinheit 7 ermittelt und eingestellt werden, z. B. infolge einer Analyse der augenblicklichen Hörsituation. Daneben können die Signalverarbeitung betreffende Parameter auch manuell durch Betätigung von Bedienelementen von dem Hörhilfegeräteträger eingestellt werden. Im Ausführungsbeispiel sind hierfür ein Programmwahltaster 8 sowie ein digitaler Lautstärkesteller 9 vorhanden. Ferner umfasst das Hörhilfegerät eine Spule 13, mittels derer eine drahtlose Signalübertragung zwischen dem Hörhilfegerät und einem weiteren Gerät, z.B. einer Fernbedienung oder einem zweiten Hörhilfegerät, möglich ist. Dadurch kann der betreffende Parameter auch durch ein drahtlos auf das Hörhilfegerät übertragenes Signal angepasst werden.

Das Hörhilfegerät gemäß dem Ausführungsbeispiel verfügt ferner über eine Schnittstelle 11 zu einem PC 12, über den das Hörhilfegerät programmiert werden kann. Bei der Programmierung kann zumindest bei einigen der durch den Benutzer oder automatisch durch das Hörhilfegerät einstellbaren Parametern auch festgelegt werden, ob ein vor dem Ausschalten gültiger Wert auch unmittelbar nach dem Einschalten weiterhin gültig ist oder ob hierfür ein Standardwert eingestellt werden soll.

Bei dem Hörhilfegerät gemäß dem Ausführungsbeispiel kann durch Programmierung festgelegt werden, ob nach dem Einschalten ein vorbestimmtes Hörprogramm sowie eine vorbestimmte Lautstärkeeinstellung (Standardeinstellung) aktiviert wird oder ob das Hörprogramm bzw. die Lautstärkeeinstellung eingestellt wird, die vor dem Ausschalten eingestellt war, oder ob eine kontinuierliche Berechnung eines neuen Startwertes erfolgen soll. Zumindest im zuletzt genannten Fall wird beispielsweise der aktuell als neuer Startwert (Speicherwert) für die Lautstärkeeinstellung ermittelte Wert in einem nichtflüchtigen Speicher 10 hinterlegt. Dieser behält die in ihm gespeicherten Werte bei, auch wenn bei dem Hörhilfegerät die Spannungsversorgung durch Öffnen des Schalters 6 unterbrochen ist. Beim Einschalten des Hörhilfegerätes durch Schließen des Schalters 6 werden dann die zuvor in dem nichtflüchtigen Speicher 10 gespeicherten Werte ausgelesen und auf die Steuereinheit 7 übertragen, die dann bezüglich der Lautstärkeeinstellung die Signalverarbeitung in der Signalverarbeitungseinheit 2 mit den vor dem Ausschalten zuletzt ermittelten Speicherwert als neuen Startwert steuert. Der Benutzer muss daher nicht erneut nach den für ihn vor dem Ausschalten als angenehm empfundenen Einstellungen suchen. Das Hörhilfegerät stellt diese automatisch ein.

Figur 2 zeigt den Verlauf neuer Startwerte (Speicherwerte) über der Zeit für die Lautstärkeeinstellung. Dabei wird die Lautstärkeeinstellung durch den Benutzer sprunghaft verändert. Die Berechnung neuer Speicherwerte erfolgt im Ausführungsbeispiel mittels eines exponentiellen Mittelungsalgorithmus, wobei das Ergebnis der Berechnung für zwei unterschiedliche Zeitkonstanten aufgezeigt ist.

Der jeweils vor dem Ausschalten bzw. Umschalten in ein anderes Hörprogramm gültige Wert der Lautstärkeeinstellung wird in dem nichtflüchtigen Speicher als neuer Startwert hinterlegt und beim Wiedereinschalten des Hörhilfegerätes bzw. beim erneuten Einstellen des betreffenden Hörprogramms aus dem Speicher ausgelesen und als neuer Startwert eingestellt.

## Patentansprüche

1. Verfahren zum Betrieb eines am oder im Ohr eines Hörhilfegeräteträgers tragbaren Hörhilfegerätes mit einem Eingangswandler zur Aufnahme eines Eingangssignals und Wandlung in ein elektrisches Eingangssignal, einer Signalverarbeitungseinheit zur Verarbeitung und Verstärkung des elektrischen Eingangssignals, einem Ausgangswandler zur Wandlung des verarbeiteten und verstärkten elektrischen Eingangssignals in ein von dem Hörhilfegeräteträger als akustisches Signal wahrnehmbares Ausgangssignal und einer Speichereinrichtung zum Speichern wenigstens eines Wertes eines die Signalverarbeitung durch die Signalverarbeitungseinheit beeinflussenden Parameters als Startwert vor einem Aus- bzw. Umschalten des Hörhilfegerätes, wobei der Wert des Parameters während des Betriebs des Hörhilfegerätes mittels einer von einem Benutzer betätigbaren Bedieneinrichtung oder automatisch durch eine in dem Hörhilfegerät vorhandene Signalanalyse- und Steuereinheit einstellbar ist, mit folgenden Schritten:
- Automatisches Einstellen des Wertes des Parameters auf den Startwert nach dem Einschalten des Hörhilfegerätes oder nach dem Umschalten des Hörhilfegerätes von einem ersten in einen zweiten Betriebsmodus,
- Erzeugen eines aktuellen Wertes des Parameters durch Verändern des Startwertes durch Betätigen der Bedieneinrichtung durch den Benutzer oder automatisch durch die Signalanalyse- und Steuereinheit,
- Automatisches Bestimmen eines von dem Startwert und dem aktuellen Wert des Parameters verschiedenen Speicherwertes derart, dass der Speicherwert, ausgehend von dem Startwert, dem aktuellen Wert des Parameters in Abhängigkeit von einer Zeitdauer, für die der aktuelle Wert des Parameters beibehalten ist, angenähert wird,
- Speichern des Speicherwertes in der Speichereinrichtung derart, dass nun nach einem Ein- bzw. Umschalten des Hörhilfegerätes der Wert des Parameters auf den Speicherwert als neuen Startwert automatisch eingestellt wird.

2. Verfahren nach Anspruch 1, wobei die Automatische Bestimmung des Speicherwertes in Abhängigkeit wenigstens eines vor dem aktuellen Wert eingestellten Wertes des Parameters erfolgt.

3. Verfahren nach Anspruch 1 oder 2, wobei die Automatische Bestimmung des Speicherwertes in Abhängigkeit wenigstens eines vor dem aktuellen Wert gültigen Wertes des Speicherwertes erfolgt.

4. Verfahren nach einem der Ansprüche 1 bis 3, wobei der Speicherwert mittels einer Mittelungsprozedur bestimmt wird.

5. Verfahren nach Anspruch 4, wobei eine lineare Mittelung durchgeführt wird.

6. Verfahren nach Anspruch 4, wobei eine rekursive Mittelung durchgeführt wird.

7. Verfahren nach Anspruch 4, wobei eine exponentielle Mittelung durchgeführt wird.

8. Verfahren nach einem der Ansprüche 1 bis 7, wobei der Speicherwert in festgelegten zeitlichen Intervallen bestimmt wird.

9. Verfahren nach einem der Ansprüche 1 bis 7, wobei der Speicherwert nach jeder Veränderung des Wertes des Parameters bestimmt wird.

10. Verfahren nach einem der Ansprüche 1 bis 9, wobei der Speicherwert in festgelegten Zeitintervallen in der Speichereinrichtung als neuer Startwert gespeichert wird.

11. Verfahren nach einem der Ansprüche 1 bis 10, wobei der Speicherwert für den aktuellen Betriebsmodus vor dem Umschalten in einen anderen Betriebsmodus oder vor dem Ausschalten des Hörhilfegerätes als neuer Startwert für den aktuellen Betriebsmodus in der Speichereinrichtung als neuer Startwert gespeichert wird.

12. Verfahren nach einem der Ansprüche 1 bis 11, wobei für unterschiedliche Betriebsmodi unterschiedliche Werte für einen Parameter einstellbar und unterschiedliche Startwerte speicherbar sind.

13. Verfahren nach Anspruch 12, wobei mehrere unterschiedliche Betriebsmodi zu einer Betriebsmodus-Klasse zusammengefasst werden und wobei für unterschiedliche Betriebsmodus-Klassen unterschiedliche Startwerte speicherbar sind.

14. Verfahren nach einem der Ansprüche 1 bis 13, wobei für den Wert des Parameter ein bestimmter Wertebereich festgelegt ist und der Wertebereich des Startwertes auf einen Wertebereich eingeschränkt wird, der kleiner als der für den Wert des Parameters festgelegte Wertebereich ist.

15. Verfahren Anspruch 14, wobei für unterschiedliche Betriebsmodi unterschiedliche Wertebereiche für den Startwert eines Parameters festlegbar sind.

16. Verfahren nach einem der Ansprüche 1 bis 15, wobei der Parameter die Lautstärkeeinstellung betrifft.

17. Am oder im Ohr eines Hörhilfegeräteträgers tragbares Hörhilfegerät zur Durchführung eines Verfahrens nach einem der Ansprüche 1 bis 16 mit einem Eingangswandler zur Aufnahme eines Eingangssignals und Wandlung in ein elektrisches Eingangssignal, einer Signalverarbeitungseinheit zur Verarbeitung und Verstärkung des elektrischen Eingangssignals, einem Ausgangswandler zur Wandlung des verarbeiteten und verstärkten elektrischen Eingangssignals in ein von dem Hörhilfegeräteträger als akustisches Signal wahrnehmbares Ausgangssignal und einer Speichereinrichtung zum Speichern wenigstens eines Wertes eines die Signalverarbeitung durch die Signalverarbeitungseinheit beeinflussenden Parameters als Startwert vor einem Aus- bzw. Umschalten des Hörhilfegerätes, wobei der Wert des Parameters während des Betriebs des Hörhilfegerätes mittels einer von dem Benutzer betätigbaren Bedieneinrichtung oder automatisch durch eine in dem Hörhilfegerät vorhandene Signalanalyse- und Steuereinheit einstellbar ist, umfassend:
- Mittel zum automatischen Einstellen des Wertes des Parameters auf den Startwert nach dem Einschalten des Hörhilfegerätes oder nach dem Umschalten des Hörhilfegerätes in einen bestimmten Betriebsmodus,
- Eine Bedieneinrichtung zum Verändern des Wertes des Parameters durch den Benutzer oder eine Signalanalyse- und Steuereinheit zum automatischen Einstellen des Wertes infolge einer Signalanalyse,
- Mittel zum automatischen Bestimmen eines von dem Startwert und dem aktuellen Wert des Parameters verschiedenen Speicherwertes, wobei der Speicherwert, ausgehend von dem Startwert, dem aktuellen Wert des Parameters in Abhängigkeit von einer Zeitdauer, für die der aktuelle Wert des Parameters beibehalten ist, annäherbar ist,
- eine Speichereinrichtung zum Speichern des Speicherwertes derart, dass nun nach einem Ein- bzw. Umschalten des Hörhilfegerätes der Wert des Parameters auf den Speicherwert als neuen Startwert automatisch einstellbar ist.

18. Hörhilfegerät nach Anspruch 17, umfassend einen nichtflüchtigen Speicher zum Speichern des Wertes des Parameters.

19. Hörhilfegerät nach Anspruch 18, wobei der nichtflüchtige Speicher als EEPROM ausgeführt ist.

20. Hörhilfegerät nach einem der Ansprüche 17 bis 19, wobei durch Programmierung des Hörhilfegerätes bestimmbar ist, ob für den Parameter nach dem Einschalten der vor dem Ausschalten ermittelte Speicherwert oder eine Standardeinstellung eingestellt wird.

## Claims

1. Method for operating a hearing aid which can be worn on or in the ear of a hearing aid wearer with an input converter for reception of an input signal and conversion into an electrical input signal, a signal processing unit for processing and amplifying the electrical input signal, an output converter for converting the processed and amplified electrical input signal into an output signal which can be perceived by the hearing aid wearer as an acoustic signal, and a memory facility for storing at least one value for a parameter influencing the signal processing by means of the signal processing unit as a start value prior to turning off or switching the mode of the hearing aid, wherein the value of the parameter during operation of the hearing aid can be set by means of an operating facility which can be actuated by a user or automatically by means of a signal analysis and control unit present in the hearing aid, comprising the following steps:
- automatic setting of the value of the parameter to the start value after turning on the hearing aid or after the hearing aid has been switched from a first to a second operating mode,
- generation of a current value for the parameter by changing the start value through actuation of the operating facility by the user or automatically by the signal analysis and control unit,
- automatic determination of a memory value different from the start value and the current value of the parameter in such a manner that the memory value, based on the start value, the current value of the parameter depending on the period of time for which the current value of the parameter is set, is approximated,
- storage of the memory value in the memory facility in such a manner that the value of the parameter is then automatically set to the memory value as the new start value after turning on or switching the mode of the hearing aid.

2. Method according to claim 1, wherein the automatic determination of the memory value takes place depending on at least one value for the parameter set prior to the current value.

3. Method according to claim 1 or 2, wherein the automatic determination of the memory value takes place depending on at least one valid value for the memory value prior to the current value.

4. Method according to one of claims 1 to 3, wherein the memory value is determined by means of an averaging procedure.

5. Method according to claim 4, wherein a linear averaging is performed.

6. Method according to claim 4, wherein a recursive averaging is performed.

7. Method according to claim 4, wherein an exponential averaging is performed.

8. Method according to one of claims 1 to 7, wherein the memory value is determined at specified time intervals.

9. Method according to one of claims 1 to 7, wherein the memory value is determined after each change in the value of the parameter.

10. Method according to one of claims 1 to 9, wherein the memory value is stored as a new start value at specified time intervals in the memory facility.

11. Method according to one of claims 1 to 10, wherein the memory value for the current operating mode is stored as a new start value for the current operating mode in the memory facility prior to switching to a different operating mode or prior to turning off the hearing aid.

12. Method according to one of claims 1 to 11, wherein for different operating modes different values can be set for a parameter and different start values can be stored.

13. Method according to claim 12, wherein a plurality of different operating modes can be combined to form an operating mode class and wherein different start values can be stored for different operating mode classes.

14. Method according to one of claims 1 to 13, wherein a certain value range is defined for the value of the parameter and the value range for the start value is restricted to a value range which is smaller than the value range defined for the value of the parameter.

15. Method according to claim 14, wherein different value ranges can be defined for the start value of a parameter for different operating modes.

16. Method according to one of claims 1 to 15, wherein the parameter relates to the volume setting.

17. Hearing aid which can be worn on or in the ear of a hearing aid wearer for performing a method according to one of claims 1 to 16 with an input converter for reception of an input signal and conversion into an electrical input signal, a signal processing unit for processing and amplifying the electrical input signal, an output converter for converting the processed and amplified electrical input signal into an output signal which can be perceived by the hearing aid wearer as an acoustic signal, and a memory facility for storing at least one value for a parameter influencing the signal processing by means of the signal processing unit as a start value prior to turning off or switching the mode of the hearing aid, wherein the value of the parameter during operation of the hearing aid can be set by means of an operating facility which can be actuated by a user or automatically by means of a signal analysis and control unit present in the hearing aid, comprising:
- means for automatic setting of the value of the parameter to the start value after turning on the hearing aid or after the hearing aid has been switched to a certain operating mode,
- an operating facility for changing the value of the parameter by the user or a signal analysis and control unit for automatically setting the value as the result of a signal analysis,
- means for automatic determination of a memory value different from the start value and the current value of the parameter, wherein the memory value, based on the start value, the current value of the parameter depending on a period of time for which the current value of the parameter is retained, can be approximated,
- a memory facility for storage of the memory value in such a manner that the value of the parameter can then be automatically set to the memory value as the new start value after turning on or switching the mode of the hearing aid.

18. Hearing aid according to claim 17, including a non-volatile memory for storing the value of the parameter.

19. Hearing aid according to claim 18, wherein the non-volatile memory is implemented as an EEPROM.

20. Hearing aid according to one of claims 17 to 19, wherein through programming the hearing aid it is possible to define whether the memory value determined prior to turning off or a default setting is set for the parameter after turning on.

## Revendications

1. Procédé pour faire fonctionner une prothèse auditive pouvant être portée à l'oreille ou dans l'oreille d'un porteur de prothèse auditive et comprenant un transducteur d'entrée, pour la réception d'un signal d'entrée et sa transformation en un signal électrique d'entrée, une unité de traitement du signal pour le traitement et l'amplification du signal électrique d'entrée, un transducteur de sortie pour la transformation du signal électrique d'entrée, traité et amplifié en un signal de sortie perceptible en tant que signal acoustique par le porteur de la prothèse auditive et un dispositif de mémorisation pour la mémorisation d'au moins une valeur d'un paramètre influençant le traitement du signal par l'unité de traitement du signal, comme valeur de départ avant un arrêt ou une commutation de la prothèse auditive, la valeur du paramètre pendant le fonctionnement de la prothèse auditive étant réglable, au moyen d'un dispositif de commande pouvant être actionné par un utilisateur ou automatiquement par une unité d'analyse du signal et de commande du signal présent dans la prothèse auditive, ayant les stades suivants :
- Réglage automatique de la valeur du paramètre à la valeur de départ après le branchement de la prothèse auditive ou après la commutation de la prothèse auditive d'un premier à un deuxième mode de fonctionnement,
- Production d'une valeur présente du paramètre par modification de la valeur de départ par actionnement du dispositif de commande par l'utilisateur ou automatiquement par l'unité d'analyse et de commande du signal,
- Détermination automatique d'une valeur de mémorisation, différente de la valeur de départ et de la valeur présente du paramètre, de manière à ce que la valeur de mémorisation se rapproche, à partir de la valeur de départ, de la valeur présente du paramètre en fonction d'une durée pendant laquelle la valeur présente du paramètre est conservée,
- Mémorisation de la valeur de mémorisation dans le dispositif de mémorisation, de manière à ce que maintenant, après un branchement ou une commutation de la prothèse auditive, la valeur du paramètre se règle automatiquement à la valeur de mémorisation comme nouvelle valeur de départ.

2. Procédé suivant la revendication 1, dans lequel la détermination automatique de la valeur de mémorisation s'effectue en fonction d'au moins une valeur du paramètre réglée avant la valeur présente.

3. Procédé suivant la revendication 1 ou 2, dans lequel la détermination automatique de la valeur de mémorisation s'effectue en fonction d'au moins une valeur de la valeur de mémorisation valable avant la valeur présente.

4. Procédé suivant l'une des revendications 1 à 3, dans lequel on détermine la valeur de mémorisation au moyen d'une procédure dans laquelle on effectue une moyenne.

5. Procédé suivant la revendication 4, dans lequel on effectue une moyenne linéaire.

6. Procédé suivant la revendication 4, dans lequel on effectue une moyenne récursive.

7. Procédé suivant la revendication 4, dans lequel on effectue une moyenne exponentielle.

8. Procédé suivant l'une des revendications 1 à 7, dans lequel on détermine la valeur de mémorisation à des intervalles fixés dans le temps.

9. Procédé suivant l'une des revendications 1 à 7, dans lequel on détermine la valeur de mémorisation après chaque modification de la valeur du paramètre.

10. Procédé suivant l'une des revendications 1 à 9, dans lequel on mémorise comme nouvelle valeur de départ dans le dispositif de mémorisation la valeur de mémorisation à des intervalles fixés dans le temps.

11. Procédé suivant l'une des revendications 1 à 10, dans lequel on mémorise comme nouvelle valeur de départ pour le mode de fonctionnement présent, dans le dispositif de mémorisation, comme nouvelle valeur de départ, la valeur de mémorisation pour le mode de fonctionnement présent avant la commutation à un autre mode de fonctionnement ou avant l'arrêt de la prothèse auditive.

12. Procédé suivant l'une des revendications 1 à 11, dans lequel on peut régler, pour des modes de fonctionnement différents, des valeurs différentes d'un paramètre et mémoriser des valeurs de départ différentes.

13. Procédé suivant la revendication 12, dans lequel on rassemble plusieurs modes de fonctionnement différents en une classe mode de fonctionnement et on peut mémoriser des valeurs de départ différentes pour des classes de mode de fonctionnement différentes.

14. Procédé suivant l'une des revendications 1 à 13, dans lequel on fixe une plage de valeurs déterminées pour la valeur du paramètre et on limite la plage de la valeur de départ à une plage de valeurs, qui est plus petite que la plage de valeurs fixée pour la valeur du paramètre.

15. Procédé suivant la revendication 14, dans lequel on peut, pour des modes de fonctionnement différents, fixer des plages de valeurs différentes de la valeur de départ d'un paramètre.

16. Procédé suivant l'une des revendications 1 à 15, dans lequel le paramètre concerne le réglage de l'intensité sonore.

17. Prothèse auditive pouvant être portée sur ou dans l'oreille d'un porteur de prothèse auditive, pour effectuer un procédé suivant l'une des revendications 1 à 16, comprenant un transducteur d'entrée pour la réception d'un signal d'entrée et sa transformation en un signal électrique d'entrée, une unité de traitement du signal pour le traitement et l'amplification du signal électrique d'entrée, un transducteur de sortie pour la transformation du signal électrique d'entrée, traité et amplifié en un signal de sortie perceptible sous la forme d'un signal acoustique par le porteur de la prothèse auditive et un dispositif de mémorisation pour la mémorisation d'au moins une valeur d'un paramètre influençant le traitement du signal par l'unité de traitement du signal comme valeur de départ avant un arrêt ou une commutation de la prothèse auditive, la valeur du paramètre pouvant, pendant le fonctionnement de la prothèse auditive, être réglée au moyen d'un dispositif de commande pouvant être actionné par l'utilisateur ou automatiquement par une unité d'analyse et de commande du signal présent dans la prothèse auditive, comprenant :
- Des moyens de réglage automatique de la valeur du paramètre à la valeur de départ après le branchement de la prothèse auditive ou après la commutation de la prothèse auditive dans un mode de fonctionnement déterminé,
- Un dispositif de commande pour modifier la valeur du paramètre par l'utilisateur ou par une unité d'analyse et de commande du signal pour régler automatiquement la valeur à la suite d'une analyse du signal,
- Des moyens de détermination automatique d'une valeur de mémorisation différente de la valeur de départ et de la valeur présente du paramètre, la valeur de mémorisation pouvant se rapprocher, à partir de la valeur de départ, de la valeur présente du paramètre, en fonction d'une durée pendant laquelle la valeur présente du paramètre est conservée,
- Un dispositif de mémorisation pour la mémorisation de la valeur de mémorisation, de manière à ce que la valeur du paramètre puisse être réglée automatiquement à la valeur de mémorisation comme nouvelle valeur de départ maintenant, seulement après un branchement ou une commutation de la prothèse auditive.

18. Prothèse auditive suivant la revendication 17, comprenant une mémoire rémanente pour la mémorisation de la valeur du paramètre.

19. Prothèse auditive suivant la revendication 18, dans laquelle la mémoire rémanente est réalisée sous la forme d'une EEPROM.

20. Prothèse auditive suivant l'une des revendications 17 à 19, dans laquelle il peut être déterminé par programmation de la prothèse auditive si, pour le paramètre après le branchement, il est réglé la valeur de mémorisation déterminée avant l'arrêt ou un réglage normalisé.
